# EUROPÄISCHE PATENTSCHRIFT

(11) **EP 2 310 741 B1**
(45) Veröffentlichungstag und Bekanntmachung des Hinweises auf die Patenterteilung: **25.02.2015**
(21) Anmeldenummer: 09779477.0
(22) Anmeldetag: 14.05.2009
(51) Int. Cl.: F23D 11/38

(54) **Brennstoffeinsatz**
Fuel nozzle insert
Insert d'une buse à combustible

(30) Priorität: 11.08.2008 EP 08014308
(43) Veröffentlichungstag der Anmeldung: 20.04.2011
(73) Patentinhaber: Siemens Aktiengesellschaft, 80333 München (DE)
(72) Erfinder: GRIEB, Thomas, 47803 Krefeld (DE); PRADE, Bernd, 45479 Mülheim (DE)
(86) Internationale Anmeldenummer: PCT/EP2009/055827
(87) Internationale Veröffentlichungsnummer: WO 2010/018013

(56) Entgegenhaltungen:
- DE-A1- 2 015 470
- DE-A1- 2 232 686
- GB-A- 760 972

## Beschreibung

Die vorliegende Erfindung betrifft eine Brennstoffdüse zur Verdrallung eines Brennstoff/Brennstoff-Luft Gemisch. Die Erfindung bezieht sich weiterhin auf einen Brenner und eine Gasturbine.

Gasturbinen besitzen bekanntlich folgende Komponenten: einen Verdichter zum Verdichten von Luft; eine Brennkammer zum Erzeugen heißen Gases durch Verbrennen von Brennstoff in Anwesenheit der vom Kompressor gelieferten, verdichteten Luft; und eine Turbine, in der das von der Brennkammer gelieferte heiße Gas entspannt wird. Gasturbinen emittieren bekanntlich unerwünschte Stickoxide (NOx) und Kohlenmonoxid (CO). Ein bekannter Faktor, der die NOx-Emissionen beeinflusst, ist die Verbrennungstemperatur. Senkt man die Verbrennungstemperatur, so sinkt die Menge des abgegebenen NOx. Allerdings sind hohe Verbrennungstemperaturen wünschenswert, um einen hohen Wirkungsgrad zu erreichen. Es ist bekannt, dass magerere Brennstoff/Luft-Gemische kühler verbrennen und deshalb weniger NOx-Emissionen entstehen. Eine bekannte Technik zum Erzeugen eines magereren Brennstoffgemischs ist es, Turbulenzen zu erzeugen, um Luft und Brennstoff vor der Verbrennung so gleichmäßig wie möglich zu vermischen, um zu vermeiden, das Zonen mit fettem Gemisch entstehen, in denen es örtliche Stellen hoher Temperatur gibt (so genannte Hot Spots). Bei can, can annular, annular Systemen wird deshalb Brennstoff über einen sogenannten Swirler eingeströmt. Hierbei wird verdichtete Luft durch einen Kanal der Brennkammer zugeführt. In diesem Kanal werden Swirler angeordnet, welche mit einer Brennstoffleitung verbunden sind. Diese Swirler verdrallen die Verbrennungsluft und bringen gleichzeitig über Bohrungen in den Swirlerblättern Brennstoff in die Verbrennungsluft ein. Dieses Gemisch strömt dann der Brennkammer zu, um dort verbrannt zu werden. Durch dieses System wird eine möglichst homogene Durchmischung von Kraftstoff zu Luft erzielt, was wesentlich zur NOx Reduktion beiträgt.

Die GB 760 972 A offenbart eine Düse, bei welcher das einzudüsende Fluid in einer in der Düsenöffnung angeordneten Zirkulationskammer in Rotation versetzt wird.

Die DE 20 15 470 A1 offenbart eine Sprühdüse, bei welcher die Druckhöhe des zu versprühenden Strömungsmediums in einer Umlaufkammer in kinetische Rotationsenergie umgewandelt wird.

Die DE 22 32 686 A1 offenbart eine Sprühdüse mit einer in der Sprühöffnung angeordneten Spiralwirbelkammer.

Bei Verbrennungsmaschinen, insbesondere solchen, die mit zwei verschiedenen Brennstoffen betrieben werden, erfolgt beispielsweise eine Eindüsung des Brennstoffes Öl über Drallerzeuger, in denen das Öl mit Luft vermischt wird. Zur besseren Zerstäubung und Vermischung von Öl und Luft kann das Öl innerhalb der zur Eindüsung verwendeten Düsen in eine Drallbewegung versetzt werden. Diese Drallerzeugung innerhalb der Öldüse wird bisher dadurch erreicht, dass diese Düsen aus mehreren Plättchen, welche an geringfügig voneinander abweichenden Koordinaten Bohrungen aufweisen, bestehen. Durch das Zusammenlöten der einzelnen Plättchen entsteht eine Spirale, welche zur Drallgebung des Brennstoffes genutzt wird. Allerdings weisen solche Düsen einen konstruktiv aufwendigen Aufbau auf, da die Bohrungen exakt platziert werden müssen.

Es ist daher eine erste Aufgabe der vorliegenden Erfindung, eine Brennstoffdüse zur Verfügung zu stellen, die die oben genannten Schwierigkeiten beseitigt. Eine zweite Aufgabe der vorliegenden Erfindung besteht in der Offenbarung eines vorteilhaften Brenners. Es ist eine dritte Aufgabe der Erfindung, eine vorteilhafte Gasturbine zur Verfügung zu stellen.

Die erste Aufgabe wird durch eine Brennstoffdüse nach Anspruch 1 gelöst. Die zweite Aufgabe wird durch einen Bremer nach Anspruch 12 gelöst. Die auf die Gasturbine bezogene Aufgabe wird durch eine Gasturbine nach Anspruch 15 gelöst. Die abhängigen Ansprüche beinhalten weitere, vorteilhafte Ausgestaltungen der Erfindung.

Erfindungsgemäß wird hier also vorgeschlagen, ein Bauteil, nämlich den Düseneinsatz in ein anderes Bauteil nämlich die Aufnahmeneinheit anzuordnen. Dadurch werden ein Strömungspfad und eine Drallkammer ausgebildet. Somit ist eine einfachere Installation der erfindungsgemäßen "Düse" möglich. Durch den Strömungspfad strömt somit Brennstoff, insbesondere Flüssigbrennstoff. Der Strömungspfad kann dabei selber eine Art Düsenfunktion übernehmen, indem er unterschiedlich geometrisch geformt wird, z.B. bei Stromeintritt in die Drallkammer sich verjüngt oder verbreitert. Wird der Brennstoff in dem Strömungspfad beschleunigt, das heißt die größte Geschwindigkeit ist erst bei Eintritt in die Aufnahmeneinheit selber, können so zu hohe Druckverluste und Kavitationen vermieden werden. Am Eintrittsanfang des Brennstoffs sowie am Ende, das heißt im Wesentlichen in der Drallkammer selber, ist der Düseneinsatz im Wesentlichen kreisförmig gebogen, und bildet somit im wesentlichen einen unterbrochenen Kreis. Strömung tritt hier also aus einem Strömungspfad aus und in eine Drallkammer ein und zwar dergestalt, dass der Brennstoff eine kreis-, insbesondere eine spiralförmige Bewegung in der Drallkammer ausführt. Der erfindungsgemäße Düseneinsatz erzeugt so eine Drallkomponente in der Drallkammer, insbesondere auch in der Brennkammer stromab. Dabei verringert sich eine Tiefe der Aufnahmeneinheit am Eintrittsanfang des Düseneinsatzes in Strömungsrichtung. Dies bewirkt, dass sich die Strömungsgeschwindigkeit des Brennstoff verändert, nämlich erhöht.

Es kann sich auch der Strömungspfad, welcher durch den Eintrittsanfang des Düseneinsatzes und die Aufnahmeeinheit gebildet wird, in Strömungsrichtung verjüngen. Dies bewirkt ebenfalls eine Erhöhung der Strömungsgeschwindigkeit. Alternativ kann sich der Strömungspfad, welcher durch den Eintrittsanfang des Düseneinsatzes und die Aufnahmeeinheit gebildet wird, in Strömungsrichtung auch erweitern. Dies bewirkt ebenfalls eine Änderung der Strömungsgeschwindigkeit. Bei gleichzeitiger Verringerung der Tiefe der Aufnahmeneinheit am Eintrittsanfang in Strömungsrichtung kann auch so eine Erhöhung der Strömungsgeschwindigkeit erfolgen.

Bevorzugt ist der Düseneinsatz als integriertes Bauteil in die Aufnahmeneinheit einsetzbar. Die Drallkammer ist bevorzugt kreisförmig ausgestaltet. Somit kann der Brennstoffeinlass mit seinen halbkreisförmig gebogenen Eintrittsanfang und Ende besonders stabil in die Aufnahmeneinheit integriert werden. Aber auch andere geometrische Formen sind vorstellbar. Die Drallkammer kann weiterhin einen Auslass umfassen, so dass der Brennstoff verdrallt dort austreten kann. Der Auslass dient somit als Zerstäuberdüse und kann z.B. ebenfalls eine sich verjüngende Form aufweisen. Der so verdrallte Brennstoff tritt dann in die Brennkammer ein. Bevorzugt ist der Auslass eine Bohrung, insbesondere eine Querbohrung. Diese ist besonders einfach auch nachträglich noch anzubringen. In bevorzugter Ausgestaltung sind als Brennstoffdüsenanordnung vier -acht symmetrisch auf einer Scheibe angeordnete Brennstoffdüsen umfasst. Diese Scheibe wird dementsprechend in einer angepassten Aufnahmeneinheit des Aufsatzes integriert. Der Aufsatz umfasst dabei im Wesentlichen ebenfalls vier -acht Auslässe. Somit wird also erfindungsgemäß eine Brennstoffdüsenanordnung geschaffen, welche in einen Aufsatz integriert wird und die somit alle Auslässe (Zerstäuberdüsen) umfasst. Somit wird also der Brennstoff in Einzelströme auf seinen Umfang unterteilt. Die Anzahl der auf der Scheibe angeordneten Düseneinsätze und Aufnahmeeinheiten kann dabei variieren, auch die Anordnung der Düseneinsätze/Aufnahmeeinheiten auf der Scheibe.

Bevorzugt besteht der Düseneinsatz und/oder die Aufnahmeeinheit aus Metall oder einer Metalllegierung. In bevorzugter Ausgestaltung bestehen der Düseneinsatz und/oder die Aufnahmeeinheit aus Keramik oder keramischen Material, da diese Materialien besonders abbriebbeständig sind.

Bevorzugt sind der Düseneinsatz und/oder die Aufnahmeeinheit feinmechanisch oder mit print-Technik herstellbar. Diese Herstellung ist besonders kostengünstig und schnell zu realisieren.

Weitere Vorteile, Merkmale und Eigenschaften der vorliegenden Erfindung werden im Folgenden anhand von Ausführungsbeispielen unter Bezugnahme auf die beigefügten Figuren näher beschrieben. Die Merkmale der Ausführungsbeispiele können hierbei einzeln oder in Kombination miteinander vorteilhaft sein.
- Fig. 1: zeigt schematisch eine Gasturbine in einem Längsteilschnitt,
- Fig. 2: zeigt schematisch einen Schnitt durch einen Brenner mit einer Düse nach dem Stand der Technik,
- Fig. 3: zeigt schematisch einen erfindungsgemäßen Brennereinsatz,
- Fig. 4,5: zeigt schematisch einen Aufsatz 13 mit 4 erfindungsgemäßen Brennereinsätzen in Rück- und Vorderansicht.

Im Folgenden wird ein erstes Ausführungsbeispiel der vorliegenden Erfindung anhand der Figuren 1 bis 5 näher erläutert.

Die Figur 1 zeigt beispielhaft eine Gasturbine 100 in einem Längsteilschnitt.

Die Gasturbine 100 weist im Inneren einen um eine Rotationsachse 102 drehgelagerten Rotor 103 mit einer Welle auf, der auch als Turbinenläufer bezeichnet wird.

Entlang des Rotors 103 folgen aufeinander ein Ansauggehäuse 104, ein Verdichter 105, eine beispielsweise torusartige Brennkammer 110 mit mehreren koaxial angeordneten Brennern 107, eine Turbine 108 und das Abgasgehäuse 109.

Die Brennkammer 110 kommuniziert mit einem beispielsweise ringförmigen Heißgaskanal 111. Dort bilden beispielsweise vier hintereinander geschaltete Turbinenstufen 112 die Turbine 108.

Jede Turbinenstufe 112 ist beispielsweise aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei an einem Innengehäuse 138 eines Stators 143 befestigt, wohingegen die Laufschaufeln 120 einer Reihe 125 beispielsweise mittels einer Turbinenscheibe 133 am Rotor 103 angebracht sind.

An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennstoff vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die Figur 2 zeigt schematisch einen Schnitt durch einen Brenner 107 mit einer Düse nach dem Stand der Technik in teilweise perspektivischer Ansicht. Der Brenner 107 kann einerseits in Verbindung mit der Ringbrennkammer 106 verwendet werden. Vorzugsweise wird der Brenner 107 jedoch in Verbindung mit einer sogenannten Rohrbrennkammer verwendet. Hierbei weist die Gasturbine 100 anstelle der Ringbrennkammer 106 mehrere, ringförmig angeordnete Rohrbrennkammern auf, deren abströmseitigen Öffnungen in den ringförmigen Heißgaskanal 111 turbineneingansseitig münden. Dabei sind vorzugsweise an jeder dieser Rohrbrennkammer mehrere, beispielsweise sechs oder acht, Brenner 107 an dem gegenüberliegenden Ende der abstromseitigen Öffnung der Rohrbrennkammer zumeist ringförmig um einen Pilotbrenner angeordnet.

Der Brenner 107 umfasst ein zylinderförmiges Gehäuse 12. In dem Gehäuse 12 ist entlang der Mittelachse 27 des Brenners 107 eine Lanze mit einem Brennstoffkanal 16 angeordnet. An der zur Brennkammer 110 hinführenden Seite der Lanze umfasst diese einen spitz ausgestalteten Aufsatz 13, der konzentrisch zur Mittelachse 27 angeordnet ist. In dem Aufsatz 13 sind die Brennstoffdüsen 1 nach dem Stand der Technik angeordnet, die mit dem Brennstoffkanal 16 kommunizieren.

In dem Gehäuse 12 des Brenners 107 sind um die Lanze herum Drallschaufeln 17 angeordnet. Die Drallschaufeln 17 sind entlang des Umfanges der Lanze in dem Gehäuse 12 angeordnet. Durch die Drallschaufeln 17 wird ein Verdichterluftstrom 15 in den zur Brennkammer 110 führenden Teil des Brenners 107 geleitet. Die Luft wird durch die Drallschaufeln 17 in eine Drallbewegung versetzt. In den dabei entstehenden Luftstrom wird Brennstoff, zum Beispiel Öl, durch die Brennstoffdüsen 1 eingedüst. Das dabei entstehende Brennstoff-Luft-Gemisch wird dann weiter in die Brennkammer 110 geleitet.

Die Figur 3 zeigt schematisch einen Schnitt durch eine erfindungsgemäße Brennstoffdüse. Die Düseneinsätze 1 sind am äußeren Umfang des Aufsatzes 13 in entsprechenden Aufnahmeneinheiten 4 angeordnet. Eine Brennstoffdüsenanordnung umfasst mehrere, im vorliegenden Ausführungsbeispiel vier, erfindungsgemäße Düseneinsätze 1 mit entsprechenden Aufnahmeeinheiten 4 (Figur 4, Rückansicht und Figur 5 Vorderansicht). Die Strömungspfade 5 sind dabei als vier Schlitze angedeutet (Figur 4, Figur 5).

Die Mittelachse des Aufsatzes 13 ist durch die Bezugsziffer 18 gekennzeichnet. Der Aufsatz 13 ist zur Brennkammer 110 hin kegelförmig, spitz zulaufend ausgestaltet. Der Düseneinsatz 1 ist am äußeren Umfang des Aufsatzes 13 in den entsprechenden Aufnahmeneinheiten 4 angeordnet und bildet damit die Drallkammern 10. Der erfindungsgemäße Düseneinsatz 1 ist als integriertes Bauteil angefertigt. Der erfindungsgemäße Düseneinsatz 1 umfasst an seinem Brennstoffeinlass 2, welcher sich in der Drallkammer 10 befindet etwa einen halbkreisförmig gebogenen Eintrittsanfang 7a sowie ein Ende 7b. Der Düseneinsatz 1 weist einen Düseneinsatzhals 3 auf. Der Düseneinsatz 1 insbesondere der Düseneinsatzhals 3 selber sowie der bevorzugt kreisförmig gebogene Eintrittsanfang 7a bilden mit der Aufnahmeneinheit 4 einen Strömungspfad 5 aus, entlang dessen der Brennstoff strömen kann. Der Eintrittsanfang 7a und das Ende 7b bilden mit der Aufnahmeneinheit 4 die Drallkammer 10 aus. Dabei kann der Strömungspfad 5 welcher durch den Eintrittsanfang 7a des Düseneinsatzes 1 und die Aufnahmeeinheit 4 gebildet wird, sich in Strömungsrichtung verjüngen oder auch erweitern. Bei einer Erweiterung des Strömungspfades 5 ist das halbkreisförmig gebogene Eintrittsanfang 7a im Wesentlichen zu einem Auslass 8 hin gebogen. Der Brennstoff, der durch den Strömungspfad 5 strömt, wird daraufhin zur Mitte abgelenkt. Bei einer Verjüngung bildet der Eintrittsanfang 7a von dem Auslass weggebogen und verjüngt den Strömungspfad 5 damit. Die Strömungsgeschwindigkeit wird erhöht. Die Erhöhung kann auch dadurch stattfinden, dass sich die Tiefe der Aufnahmeneinheit 4 am Eintrittsanfang 7a in Strömungsrichtung verändert, bevorzugt verringert. Dabei ist eine lineare Verringerung oder auch eine nichtlineare Verringerung möglich. Die Drallkammer 10 ist im Wesentlichen kreisförmig ausgebildet. Der Strömungspfad 5 führt am Eintrittsanfang 7a in der Drallkammer 10 durch diese Anordnung also eine kreisförmige Bewegung aus, welche den Brennstoff in Richtung Auslass 8 lenkt. Der Brennstoff führt also eine kreisförmige Bewegung aus, das heißt der Brennstoff wird somit kreis-, insbesondere spiralförmig 12 verwirbelt. Anschließend tritt der so verwirbelte Brennstoff zum Zwecke der Zerstäubung durch den Auslass 8 hinaus. Dabei ist der Auslass 8 eine Querbohrung zum Zwecke der Ausströmung.

Der erfindungsgemäße Düseneinsatz 1 erzeugt so eine Brennstoffströmung insbesondere eine Flüssigkeitsbrennstoffströmung mit einer Drallkomponente in den Kammern stromabwärts.

Mit der erfindungsgemäßen Lösung wird somit eine Brennstoffdüse durch einen in einer Aufnahmeeinheit 4 integrierbaren Düseneinsatz 1 geschaffen. Insbesondere wird eine Scheibe mit einer erfindungsgemäßen Brennstoffdüsenanordnung geschaffen, welche in einen Aufsatz 13 oder ein anderes Bauteil eingesetzt wird und somit alle Auslässe 8 (Zerstäubungsöffnungen) des Aufsatzes 13 versorgt. Die Brennstoffdüse bzw. die Brennstoffdüsenanordnung teilt den Brennstoffstrom in Einzelströme verteilt auf den Umfang. Die bisher eingesetzten Düsen dienen zur Drallerzeugung in der Strömung des Brennstoffes bevor dieser in die Brennkammer gelangt. Der Drall wird nun mittels der speziellen Geometrie der erfindungsgemäßen Brennstoffdüse erzeugt. Die Brennstoffdüse bzw. die Aufnahmeeinheit und/oder der Düseneinsatz kann aus metallischen oder auch keramischen Materialien feinmechanisch oder "print"-basiert hergestellt werden.

Wahlweise kann im Strömungspfad 5 eine Beschleunigung des Brennstoffes stattfinden, um so größte Geschwindigkeit erst am Eintritt in die Drallkammer 10 zu erhalten, so dass zu hohe Druckverluste und Kavitation vermieden werden und man so einen effektiven Düsenquerschnitt erhält, der unabhängiger vom Durchsatz ist. Dies kann beispielsweise erreicht werden, in dem der Eintrittsanfang 7a zur Auslassmitte 8 gebogen wird oder von der Auslassmitte 8 weggebogen wird oder/und indem sich die Tiefe der Aufnahmeneinheit 4 bei Eintrittsanfang 7a ändert.

## Patentansprüche

1. Brennstoffdüse zur Verdrallung eines Brennstoffs/Brennstoff-Luft Gemisches, umfassend einer Aufnahmeeinheit (4) und einem Düseneinsatz (1), wobei der Düseneinsatz (1) und die Aufnahmeeinheit (4) einen Strömungspfad (5) und anschließend eine Drallkammer (10) ausbilden, wobei der Düseneinsatz (1) ein Eintrittsanfang (7a) und ein Ende (7b) aufweist, wobei der Eintrittsanfang (7a) und das Ende (7b) im Wesentlichen kreisförmig gebogen ist, so dass ein unterbrochener Kreis gebildet ist, so dass einem in die Drallkammer (10) hineinströmender Brennstoff eine radial einwärts gerichtete Kreis-, insbesondere Spiralbewegung (12) aufgeprägt wird, **dadurch gekennzeichnet, dass** sich eine Tiefe der Aufnahmeneinheit (4) am Eintrittsanfang (7a) des Düseneinsatzes (1) in Strömungsrichtung verringert, so dass eine Änderung der Strömungsgeschwindigkeit des Brennstoffs bewirkt ist.

2. Brennstoffdüse nach einem der Anspruch 1,
**dadurch gekennzeichnet, dass** sich der Strömungspfad (5) welcher durch den Eintrittsanfang (7a) des Düseneinsatzes (1) und die Aufnahmeeinheit (4) gebildet wird, in Strömungsrichtung verjüngt.

3. Brennstoffdüse nach einem der Anspruch 1,
**dadurch gekennzeichnet, dass** sich der Strömungspfad (5) welcher durch den Eintrittsanfang (7a) des Düseneinsatzes (1) und die Aufnahmeeinheit (4) gebildet wird, in Strömungsrichtung erweitert.

4. Brennstoffdüse nach einem der vorhergehenden Ansprüche, **dadurch gekennzeichnet, dass** der Düseneinsatz (1) als integriertes Bauteil in die Aufnahmeneinheit (4) einsetzbar ist.

5. Brennstoffdüse nach einem der vorhergehenden Ansprüche, **dadurch gekennzeichnet, dass** die Aufnahmeeinheit (4) und/oder der Düseneinsatz (1) aus Metall oder einer Metalllegierung besteht.

6. Brennstoffdüse nach einem der Ansprüche 1-4,
**dadurch gekennzeichnet, dass** die Aufnahmeeinheit (4) und/oder der Düseneinsatz (1) aus Keramik oder keramischen Material besteht.

7. Brennstoffdüse nach einem der vorhergehenden Ansprüche,
**dadurch gekennzeichnet, dass** die Aufnahmeeinheit (4) und/oder der Düseneinsatz (1) feinmechanisch oder mit print-Technik herstellbar ist.

8. Brennstoffdüse nach einem der vorhergehenden Ansprüche,
**dadurch gekennzeichnet, dass** die Drallkammer (10) kreisförmig ausgebildet ist.

9. Brennstoffdüse nach einem der vorhergehenden Ansprüche,
**dadurch gekennzeichnet, dass** die Drallkammer (10) einen Auslass (8) umfasst, so dass das Brennstoff/Brennstoff-Luft Gemisch verdrallt dort austreten kann.

10. Brennstoffdüse nach Anspruch 9,
**dadurch gekennzeichnet, dass** der Auslass (8) eine Bohrung ist.

11. Brennstoffdüsenanordnung,
**dadurch gekennzeichnet, dass** diese vier bis acht im Wesentlichen symmetrisch auf einer Scheibe angeordnete Brennstoffdüsen nach einem der vorhergehenden Ansprüche umfasst.

12. Brenner (107),der zumindest einer Brennstoffdüsenanordnung nach Anspruch 11 umfasst.

13. Brenner (107) nach Anspruch 12,
der ein zylinderförmiges Gehäuse (12) mit einer darin zentral angeordneten, einen Brennstoffkanal (16) aufweisende Lanze umfasst, welche über strahlenartig angeordnete Drallschaufeln (17) am Gehäuse abgestützt ist und an der zu einer Brennkammer hinführenden Seite ein Aufsatz (13) angeordnet ist, wobei die Brennstoffdüsenanordnung in dem Aufsatz (13) vorzugsweise stromab der Drallschaufeln (17) angeordnet und strömungstechnisch mit dem Brennstoffkanal (16) verbunden sind.

14. Brenneranordnung mit mehreren, auf ringförmig um einen zentralen Pilotbrenner angeordneten Brennern (107) nach einem der Ansprüche 12 bis 13.

15. Gasturbine (100), die zumindest einen Brenner (107) nach einem der Ansprüche 12 bis 13 oder die für jede Rohrbrennkammer eine Brenneranordnung nach Anspruch 14 umfasst.

## Claims

1. Fuel nozzle for swirling a fuel/fuel-air mixture, comprising a holding unit (4) and a nozzle insert (1), with the nozzle insert (1) and the holding unit (4) embodying a flow path (5) and subsequently a swirl chamber (10), with the nozzle insert (1) having an inlet start (7a) and an end (7b), with the inlet start (7a) and the end (7b) being bent in a substantially circular manner so that an interrupted circle is formed, so that a fuel flowing into the swirl chamber (10) has a radially-inwards circular movement, especially a spiral movement (12) imparted to it, **characterised in that** a depth of the holding unit (4) reduces at the inlet start (7a) of the nozzle insert (1) in the flow direction, so that a change in the flow speed of the fuel is brought about.

2. Fuel nozzle according to claim 1,
**characterised in that** the flow path (5) which is formed by the inlet start (7a) of the nozzle insert (1) and the holding unit (4), narrows in the direction of flow.

3. Fuel nozzle according to claim 1,
**characterised in that** the flow path (5) which is formed by the inlet start (7a) of the nozzle insert (1) and the holding unit (4), widens in the direction of flow.

4. Fuel nozzle according to one of the preceding claims, **characterised in that** the nozzle insert (1) is able to be inserted as an integrated component into the holding unit (4).

5. Fuel nozzle according to one of the preceding claims, **characterised in that** the holding unit (4) and/or the nozzle insert (1) consist of metal or a metal alloy.

6. Fuel nozzle according to one of claims 1-4,
**characterised in that** the holding unit (4) and/or the nozzle insert (1) consist of ceramics or ceramic material.

7. Fuel nozzle according to one of the preceding claims, **characterised in that** the holding unit (4) and/or the nozzle insert (1) is able to be manufactured using precision engineering or with print technology.

8. Fuel nozzle according to one of the preceding claims, **characterised in that** the swirl chamber (10) is embodied in a circular shape.

9. Fuel nozzle according to one of the preceding claims, **characterised in that** the swirl chamber (10) comprises an outlet (8) so that the fuel/fuel-air mixture can exit swirled at this point.

10. Fuel nozzle according to claim 9,
**characterised in that** the outlet (8) is a hole.

11. Fuel nozzle arrangement,
**characterised in that** this arrangement comprises four to eight fuel nozzles arranged symmetrically on a disc according to one of the preceding claims.

12. Burner (107) comprising at least one fuel nozzle arrangement according to claim 11.

13. Burner (107) according to claim 12,
having a cylindrical housing (12) with a lance featuring a fuel duct (16) arranged centrally therein, which is supported on the housing via swirl blades (17) in a radial arrangement and on which an attachment (13) is arranged on a side leading into a combustion chamber, with the fuel nozzle arrangement being arranged in the attachment (13) preferably downstream from the swirl blades (17) and being connected in flow terms to the fuel duct (16).

14. Burner arrangement with a number of burners (107) arranged in the form of a ring around a central pilot burner, according to one of claims 12 to 13.

15. Gas turbine (100) having at least one burner (107) according to one of claims 12 to 13 or having a burner arrangement for each tubular combustion chamber according to claim 14.

## Revendications

1. Buse à combustible pour faire tourbillonner un mélange de combustible/combustible-air comprenant une unité (4) de réception et un insert (1) de buse, l'insert (1) de buse et l'unité (4) de réception formant un trajet (5) d'écoulement et ensuite une chambre (10) de tourbillonnement, l'insert (1) de buse ayant un début (7a) d'entrée et une fin (7b), le début (7a) d'entrée et la fin (7b) étant courbés d'une manière sensiblement circulaire de manière à former un cercle interrompu de façon à imprimer un mouvement (12) circulaire, notamment en spirale, dirigé radialement vers l'intérieur à un combustible pénétrant dans la chambre (10) de tourbillonnement, **caractérisée en ce qu'**une profondeur de l'unité (4) de réception est diminuée dans le sens de l'écoulement au début (7a) d'entrée de l'insert (1) de buse de manière à provoquer une modification de la vitesse d'écoulement du combustible.

2. Buse à combustible suivant la revendication 1,
**caractérisée en ce que** le trajet (5) d'écoulement, qui est formé par le début (7a) d'entrée de l'insert (1) de buse et par l'unité (4) de réception, se rétrécit dans le sens de l'écoulement.

3. Buse à combustible suivant la revendication 1,
**caractérisée en ce que** le trajet (5) d'écoulement, qui est formé par le début (7a) d'entrée de l'insert (1) de buse et par l'unité (4) de réception, s'élargit dans le sens de l'écoulement.

4. Buse à combustible suivant l'une des revendications précédentes,
**caractérisée en ce que** l'insert (1) de buse peut être inséré sous la forme d'un composant intégré dans l'unité (4) de réception.

5. Buse à combustible suivant l'une des revendications précédentes,
**caractérisée en ce que** l'unité (4) de réception et/ou l'insert (1) de buse est en un métal ou en un alliage de métaux.

6. Buse à combustible suivant l'une des revendications 1 à 4, **caractérisée en ce que** l'unité (4) de réception et/ou l'insert (1) de buse est en céramique ou en un matériau céramique.

7. Buse à combustible suivant l'une des revendications précédentes,
**caractérisée en ce que** l'unité (4) de réception et/ou l'insert (1) de buse peut être fabriqué en mécanique de précision ou par une technique d'impression.

8. Buse à combustible suivant l'une des revendications précédentes,
**caractérisée en ce que** la chambre (10) de tourbillonnement est circulaire.

9. Buse à combustible suivant l'une des revendications précédentes,
**caractérisée en ce que** la chambre (10) de tourbillonnement comprend une sortie (8) de manière à ce que le mélange de combustible/combustible-air puisse en sortir en tourbillonnant.

10. Buse à combustible suivant la revendication 9, **caractérisée en ce que** la sortie (8) est un trou.

11. Agencement de buses à combustible,
**caractérisé en ce qu'**il comprend de quatre à huit buses à combustible suivant l'une des revendications précédentes, qui sont disposées sensiblement symétriquement sur un disque.

12. Brûleur (107) qui comprend au moins un agencement de buses à combustible suivant la revendication 11.

13. Brûleur (107) suivant la revendication 12,
qui comprend une carcasse (12) de forme cylindrique, ayant une lance qui y est disposée centralement et qui a un canal (16) pour du combustible, lance qui s'appuie sur la carcasse par des pales (17) de tourbillonnement disposées en forme de rayon et sur laquelle est montée, vers un côté s'éloignant de la chambre de combustion, une coiffe (13), l'agencement de buse à combustible étant disposé dans la coiffe (13), de préférence en aval des pales (17) de tourbillonnement, et communiquant en technique d'écoulement avec le canal (16) pour du combustible.

14. Agencement de brûleurs ayant plusieurs brûleurs (107) suivant l'une des revendications 12 à 13 disposés annulairement autour d'un brûleur pilote central.

15. Turbine (100) à gaz, qui comprend au moins un brûleur (107) suivant l'une des revendications 1 à 13 ou qui comprend un agencement de brûleurs suivant la revendication 14 pour chaque chambre de combustion tubulaire.
